# EUROPÄISCHE PATENTSCHRIFT

(11) **EP 4 108 877 B1**
(45) Veröffentlichungstag und Bekanntmachung des Hinweises auf die Patenterteilung: **09.10.2024**
(21) Anmeldenummer: 22175138.1
(22) Anmeldetag: 24.05.2022
(51) Int. Cl.: E05D 5/12, E05D 7/00, E05D 7/10

(54) **SCHARNIER FÜR EINE TÜRE, EIN FENSTER ODER EIN ÄHNLICHES BAUTEIL**
HINGE FOR A DOOR, WINDOW OR SIMILAR COMPONENT
CHARNIÈRE POUR UNE PORTE, UNE FENÊTRE OU UN COMPOSANT SIMILAIRE

(30) Priorität: 22.06.2021 CH 7202021
(43) Veröffentlichungstag der Anmeldung: 28.12.2022
(73) Patentinhaber: Sitter, Christian, 1545 Chevroux (CH); Sitter, Michel, 1545 Chevroux (CH)
(72) Erfinder: Sitter, Christian, 1545 Chevroux (CH); Sitter, Michel, 1545 Chevroux (CH)
(74) Vertreter: Luchs, Willi

(56) Entgegenhaltungen:
- WO-A1-2007/145578
- DE-A1- 19 810 081
- US-A1- 2008 235 910
- US-B1- 6 212 734

## Beschreibung

Die Erfindung betrifft ein Scharnier für eine Türe, ein Fenster oder ein ähnliches Bauteil nach dem Oberbegriff des Anspruchs 1.

Bei derartigen Scharnieren sind die Scharnierflügel in der Regel mit einer Hülse zur Aufnahme des Scharnierbolzens und einem flanschartigen Teil zum Befestigen der Scharnierflügel an eine Türe bzw. einen Türrahmen ausgebildet. Zum Einbauen beispielsweis einer Türe wird diese mit ihrem Scharnierflügel auf den Schraubbolzen des Scharnierflügels des Türrahmens aufgesteckt. Die Montage und Demontage der Türe ist infolgedessen nur dann möglich, wenn oberhalb der Türe genügender Freiraum vorhanden ist, um die Türe soweit anzuheben, dass sie mit ihren Scharnierflügeln auf die Scharnierbolzen aufgesetzt bzw. von diesen weggehoben werden kann.

Bei neueren bzw. renovierten Gebäuden wird aber angestrebt, die Türen oder auch Fenster aus Platz- oder architektonischen Gründen so zu dimensionieren, dass sie oberseitig fast bis zur Decke ragen, so dass zwischen den Oberseiten der Türen bzw. Fenstern und der Decke im eingebauten Zustand ein sehr geringer Abstand gegebenenfalls nur von ein paar Millimetern vorhanden ist. Dadurch wird die Montage und Demontage der Türen bzw. Fenstern sehr umständlich, weil sie dann nur durch Wegnehmen bzw. Befestigen der Scharnierflügel möglich ist.

In der Druckschrift US 2008/0235910 A1 ist eine Scharnierbaugruppe zum schwenkbaren Befestigen einer Tür an einem Türpfosten mit einer ersten Scharnierhälfte, die am Türpfosten befestigbar ist und einen Durchgang aufweist, sowie mit einer zweiten Scharnierhälfte vorgesehen, die an der Tür befestigt wird und mit einem Durchgang versehen ist. Der Durchgang der ersten Scharnierhälfte ist mit einem Gewinde versehen, in das ein Drehzapfen einschraubbar ist, um die Tür schwenkbar am Pfosten zu befestigen. Es ist zudem vorgesehen, dass die Tür durch Herausschrauben des Drehzapfens aus dem Durchgang entfernt werden kann.

In der Druckschrift US 6,212,734 B1 ist ein verstellbares Scharnier mit einem ersten und einem zweiten Scharnierelement offenbart, die durch einen Spannstift entlang einer vertikalen Drehachse gelenkig verbunden sind. Das Scharnier umfasst einen vertikalen Einstellmechanismus, bei dem dieser Spannstift in eine Scharnierhülse einschraubbar und in eine untere Scharnierhülse einschiebbar ist, wobei in letztere ein vertikal verstellbarer Zylinder einschraubbar ist, um die Position der Scharnierelemente zueinander zu justieren.

In dem weiteren entgegengehaltenen Dokument WO 2007/145578 A1 ist ein höhenverstellbares Scharnier bestehend aus einem ersten Flügelblatt mit einem oberen und einem unteren Gelenk sowie einem zweiten Flügelblatt mit einem Zwischengelenk offenbart. Es sind Schrauben zum Höhenverstellen im jeweiligen Gelenk des Flügelblattes eingeschraubt und so angeordnet, dass sie das andere Flügelblatt stützen. Die Schrauben ragen mit ihrem freien Ende in das Zwischengelenk und sind darin in je einer Lagerhülse aufgenommen.

Der Erfindung liegt die Aufgabe zugrunde, diese Nachteile zu beheben und ein Scharnier der eingangs genannten Art zu schaffen, das mit einfachen Mitteln eine leichte und bequeme Montage und Demontage der Türen, Fenstern oder ähnlichen Bauteilen ermöglicht, auch wenn nur ein geringer Zwischenraum zwischen ihnen und der Decke wegen besonderer baulicher Gegebenheiten vorhanden ist.

Diese Aufgabe wird erfindungsgemäss durch die Merkmale des Anspruchs 1 gelöst.

Mit dem Verstellmechanismus des Scharniers ist es möglich, dass man die Montage bzw. Demontage des Bauteils mit einer einfachen Handhabung ausführen kann, ohne dass es dabei mit einer gewissen Höhenbewegung aufgesteckt bzw. weggenommen werden muss.

Erfindungsgemäß ist dieser Verstellmechanismus als eine Schraubverbindung des Scharnierbolzens im Scharnierflügel realisiert, die als Gewinde, einem Bajonett oder ähnlichem ausgebildet ist. Damit kann der Scharnierbolzen mit einem Inbusschlüssel oder dergleichen einfach in Richtung der Drehachse verstellt werden.

Die Erfindung sieht ferner vor, dass der Scharnierbolzen zum Beispiel im türseitigen Scharnierflügel in einer achsparallel zum Scharnierbolzen drehwinkelverstellbaren Exzenterhülse geführt ist. Durch eine Drehwinkeleinstellung der Exzenterhülse kann die Türe zum Rahmen quer zur Achsrichtung in x- und y-Richtung relativ zueinander eingestellt werden, ohne dass die Vorteile des erfindungsgemässen Scharniers bei der Montage und Demontage der Türe beeinträchtigt würden.

Dabei ist es zum Einstellen der Exzenterhülse vorteilhaft, wenn diese zweckmässigerweise in einer sie aufnehmenden Hülse des türseitigen Scharnierflügels drehbar ist und mit einer Kopfschraube zum Fixieren derselben in der gewünschten Drehwinkellage versehen ist.

Um unter anderem genügend Wandstärke der Exzenterhülse im türseitigen Scharnierflügel sicherzustellen, sieht die Erfindung auch vor, dass der Scharnierbolzen in dem in die Exzenterhülse ragenden Teil mit einem kleineren Durchmesser als im türrahmenseitigen Scharnierflügel mit dem Verstellmechanismus versehen ist.

Zum genauen Festlegen der endgültigen Einbaulage des Scharnierbolzens kann dieser erfindungsgemäss bis zu einem Lagerelement der Exzenterhülse angedrückt werden.

Die Erfindung sowie weitere Vorteile derselben sind nachfolgend anhand von Ausführungsbeispielen unter Bezugnahme auf die Zeichnung näher erläutert. Es zeigen:
- Fig. 1: einen Längsschnitt eines erfindungsgemässen Scharniers im montierten Zustand;
- Fig. 2: einen Längsschnitt des Scharniers nach Fig. 1 im gelösten Zustand;
- Fig. 3: eine perspektivische Ansicht des montierten Scharniers nach Fig. 1 in Profilrahmen;
- Fig. 4: einen Längsschnitt einer Variante eines erfindungsgemässen Scharniers im montierten Zustand;
- Fig. 5: einen Längsschnitt des Scharniers nach Fig. 4 im gelösten Zustand; und
- Fig. 6: drei Draufsichten des Scharniers nach Fig. 4 in je einer unterschiedlichen Drehwinkeleinstellung seiner beiden Scharnierflügel zueinander.

Das in Fig. 1 bis Fig. 3 gezeigte Scharnier 1 dient zur Schwenkhalterung einer Türe 2 an einem Türrahmen 3, welche vorzugsweise metallische Profilrahmen 4, 5 aufweisen. Das Scharnier 1 besteht im Wesentlichen aus einem türseitigen und einem rahmenseitigen Scharnierflügel 6, 7, die relativ zueinander um die Achse 8 eines sie miteinander verbindenden Scharnierbolzens 9 schwenkbar gelagert sind und sich jeweils aus einer geformten Hülse zur Aufnahme des Scharnierbolzens 9 und einem Flügel zum Befestigen der Scharnierflügel an Türe und Türrahmen zusammensetzen. Die Scharnierflügel 6, 7 sind mittels Schrauben 11 vorzugsweise an Klemmplatten 6', 7' an dem Profilrahmen 4, 5 von Türe und Türrahmen befestigt.

Selbstverständlich kann das Scharnier 1 ebenso für ein Fenster oder einen ähnlichen Bauteil und vorzugsweise kann für eine Türe oder dergleichen zwei bzw. mehrere Scharniere übereinander vorgesehen sein.

Im eingebauten Zustand gemäss Fig. 3 ist der türseitige Scharnierflügel 6 am rahmenseitigen Scharnierflügel 7 schwenkbar gehalten. Mit ihrer Unter- bzw. Oberseite ist die Türe normalerweise mit einem geringen Spalt über dem Boden bzw. unterhalb der Decke geführt.

Erfindungsgemäss ist der Scharnierbolzen 9 und der eine Scharnierflügel 6, 7 mit einem Verstellmechanismus 10 versehen, mittels dem der Scharnierbolzen 9 in diesem einen Scharnierflügel 7 soweit in beiden Achsrichtungen verstellbar ist, dass er sich in der gelösten zurückgezogenen Position vorzugsweise beabstandet vom angrenzenden unteren Seitenrand 6" des andern Scharnierflügels 6 befindet, wie in Fig. 2 ersichtlich ist. Hingegen in der montierten Position greift dieser Scharnierbolzen 9 in diesen Scharnierflügel 6 für die Schwenklagerung ein, wie dies in Fig. 1 verdeutlicht ist.

Vorteilhaft ist der Verstellmechanismus 10 im unteren rahmenseitigen Scharnierflügel 7 bei vertikaler Anordnung der Achse 8 angeordnet. Im Prinzip könnte dieser auch im oberen Scharnierflügel platziert sein, wobei letzterer der Türe bzw. dem schwenkbaren Bauteil zugeordnet und damit der untere tragende Scharnierflügel im Rahmen fix montiert sein müsste. Der Scharnierbolzen würde dann von der Oberseite in Achsrichtung betätigt werden.

Des Weiteren ist der Verstellmechanismus 10 als eine Schraubverbindung zwischen dem Scharnierbolzen 9 und dem Scharnierflügel 7 vorgesehen, die als Gewinde, einem Bajonett oder ähnlichem ausgebildet sein kann. Der Scharnierbolzen 9 ist mit einem Aussengewinde 13 in einer ihn aufnehmenden Führungshülse 12 mit einem korrespondierenden Innengewinde 13' des türrahmenseitigen Scharnierflügels 7 versehen.

Durch Verschrauben des Scharnierbolzens 9 in der Führungshülse 12 kann dieser in beiden Richtungen höhenverstellt werden, indem er in der einen Richtung nach unten gedreht wird, bis sein oberes Ende unterhalb der Seite 6" des türseitigen Scharnierflügels 6 liegt, während er in der anderen Richtung nach oben verschraubt und in eine Bohrung 17 des türseitigen Scharnierflügels 6 eingeschoben wird.

Vorteilhaft ist dieses Innengewinde 13' der Schraubverbindung zumindest im unteren Teil der Führungshülse 12 und das Aussengewinde 13 beim Scharnierbolzen 9 annähernd über eine solche Länge eingearbeitet, dass er in der gelösten zurückgezogenen Position, wie in Fig. 2 gezeigt ist, noch in dieser Führungshülse 12 teilweise eingeschraubt ist. Dies bedingt, dass das Aussengewinde 13 des Scharnierbolzens 9 zumindest annähernd der Länge der Führungshülse 12 in Achsrichtung abzüglich der Länge einer unten befestigten Kopfschraube 22 entspricht.

Durch diese einfache Massnahme ist es möglich, die Montage und Demontage der Türe mit ihrem einen oder mehreren Scharnierflügeln 6 ohne Anheben über und Einstecken in den Scharnierbolzen zu bewerkstelligen. Man muss lediglich die Türe durch eine Bewegung seitwärts mit seinem Scharnierflügel jeweils oberhalb des türrahmenseitigen Scharnierflügels 7 draufschieben bzw. wegnehmen. Dies kann ausgeführt werden, auch wenn die Türe unter- und oberseitig nur mit jeweils einem Spalt zum Boden und zur Decke versehen ist.

Der türseitige Scharnierflügel 6 ist ausserdem mit einer Exzenterhülse 14 mit der Bohrung 17 versehen, in welcher der Scharnierbolzen 9 im eingebauten Zustand geführt ist. Die Exzenterhülse 14 kann in einer sie aufnehmenden Hülse 15 des Scharnierflügels 6 achsparallel zur Achse 8 des Scharnierbolzens 9 gedreht werden. Hierfür wird die Exzenterhülse 14 in der Hülse 15 soweit gedreht, bis er die erforderliche Drehwinkellage erreicht, in welcher sie dann mit einer Kopfschraube 16 fixiert wird. Durch diese Drehwinkeleinstellung der Exzenterhülse 14 kann die Türe zum Rahmen quer zur Achsrichtung in x- und y-Richtung justiert werden.

In der Exzenterhülse 14 sind Kunststoffbüchsen 17' zur leichteren Führung des Scharnierbolzens 9 eingesetzt, wobei letzterer oberseitig bis zu einem Lagerelement 18 der Exzenterhülse 14 mit einem kugelförmigen Druckelement 19 andrückbar ist. Damit wird die endgültige Lage des Scharnierbolzens 9 nach Einbau der Türe festgelegt. Mit Vorteil wird dabei zwischen den beiden Scharnierflügeln 6, 7 ein Spalt vorgesehen, damit sich die beiden nicht berühren und damit verschleissen würden.

Zum Andrücken des Scharnierbolzens 9 gegen das Lagerelement 18 dient diese stirnseitig in den Scharnierbolzen 9 einsteckbare und in die Führungshülse 12 des Scharnierflügels 7 einschraubbare Kopfschraube 22 oder dergleichen. Letztere kann gegen den Scharnierbolzen 9 mit einem bestimmten Drehmoment angedrückt werden, wodurch eine Arretierung derselben entfallen kann.

Der Scharnierbolzen 9 in der vorliegenden Ausführung ist so ausgebildet, dass er in dem in die Exzenterhülse 14 ragenden Teil 21 mit einem kleineren Durchmesser als im türrahmenseitigen Scharnierflügel 7 versehen ist. Somit wird die Wandstärke der Exzenterhülse 14 mindestens teilweise kompensiert, und der hülsenförmige Teil des Scharnierflügels 6 kann so schlank wie im Scharnierflügel 7 bemessen sein. Es ist allerdings auch ohne weiteres möglich, den Scharnierbolzen 9 mit einem auf der ganzen Länge gleichmässigen Durchmesser zu versehen und dafür die ihn aufnehmenden Scharnierflügel 6, 7 dementsprechend zu verstärken.

Zur Erleichterung der Montage und Demontage des Scharniers sind die Kopfschrauben 16, 22 so ausgebildet, dass sie mit einem und demselben Spezialschüssel, zum Beispiel einem Inbusschlüssel, betätigt werden können. Dieser wird axial in die Kopfschrauben eingesteckt und kann um deren Achse gedreht werden.

Das Scharnier 20 gemäss Fig. 4 bis Fig. 6 unterscheidet sich vom Scharnier 1 nach Fig. 1 bis Fig. 3 lediglich dadurch, dass bei ihm anstelle von Flügeln im Querschnitt dreieckförmige Teile 26, 27 als Scharnierflügel 6, 7 ausgebildet sind, welche sich dazu eignen, direkt an die Türe bzw. den Türrahmen angeschweisst zu werden. Ansonsten sind für die gleichen Bestandteile dieselben Bezugszeichen wie beim Scharnier 1 verwendet worden und es ist daher nachfolgend nicht mehr im Einzelnen darauf eingegangen.

Fig. 6 zeigt in Draufsicht des Scharniers 20 drei unterschiedliche Stellungen der beiden Scharnierflügel 6, 7 zueinander, bei denen der untere Scharnierflügel 7 zum oberen Scharnierflügel 6 je nach Drehwinkelstellung verschieden positioniert sein kann, so dass damit die Türe zum Rahmen quer zur Achsrichtung in x- und y-Richtung wie erwähnt justiert werden kann, um die Türe im geschlossenen Zustand bündig im Rahmen einzustellen.

Die Erfindung ist mit den obigen Ausführungsbeispielen ausreichend dargetan. Sie könnte aber noch durch andere Varianten, innerhalb des Umfangs der Ansprüche, erläutert sein.

Der Scharnierbolzen kann ein- oder mehrteilig ausgebildet sein. Im Prinzip könnte dieser auch hülsenförmig ausgebildet sein, um zum Beispiel ein Elektrokabel durch diesen zu führen.

Bei einer oben erwähnten Anordnung des Verstellmechanismus im oberen Scharnierflügel, welcher dem schwenkbaren Bauteil zugeordnet wäre, könnte der untere tragende Scharnierflügel rahmenseitig montiert sein.

## Patentansprüche

1. Scharnier für eine Türe, ein Fenster oder ein ähnliches Bauteil, mit wenigstens einem bauteilseitigen und einem rahmenseitigen Scharnierflügel (6, 7), die relativ zueinander um eine Achse (8) eines sie miteinander verbindenden Scharnierbolzens (9) drehbar sind, wobei der bauteilseitige Scharnierflügel (6) im eingebauten Zustand am rahmenseitigen Scharnierflügel (7) schwenkbar gelagert ist, wobei der Scharnierbolzen (9) und der eine Scharnierflügel (6, 7) mit einem Verstellmechanismus (10) versehen sind, mittels dem der Scharnierbolzen in diesem einen Scharnierflügel (7) soweit in beiden Achsrichtungen verstellbar ist, dass er sich in der gelösten Position beabstandet vom angrenzenden Seitenrand (6") des andern bauteilseitigen Scharnierflügels (7, 6) befindet, indes er im montierten Zustand in einer Bohrung (17) des Scharnierflügels (6) für die Schwenklagerung eingreift, wobei der Verstellmechanismus (10) als eine Schraubverbindung zwischen dem Scharnierbolzen (9) und dem Scharnierflügel (6, 7) vorgesehen ist, wobei der Verstellmechanismus (10) in einer Führungshülse (12) des rahmenseitigen Scharnierflügels (7) und dem Scharnierbolzen (9) ausgebildet ist,
**dadurch gekennzeichnet, dass**
bei der Schraubverbindung des Verstellmechanismus (10) ein Innengewinde im unteren Teil der Führungshülse (12) und ein Aussengewinde (13) beim Scharnierbolzen (9) annähernd über eine solche Länge eingearbeitet sind, dass er in der gelösten zurückgezogenen Position noch in dieser Führungshülse (12) teilweise eingeschraubt ist, wobei der in der Bohrung (17) im Scharnierflügel (6) gelagerte Scharnierbolzen (9) in einer achsparallel zu ihm drehwinkelverstellbaren Exzenterhülse (14) geführt und oberseitig bis zu einem Lagerelement (18) der Exzenterhülse (14) andrückbar ist.

2. Scharnier nach Anspruch 1, **dadurch gekennzeichnet, dass** die Schraubverbindung als Gewinde, einem Bajonett oder ähnlichem ausgebildet ist.

3. Scharnier nach Anspruch 1 oder 2, **dadurch gekennzeichnet, dass** die Exzenterhülse (14) in einer sie aufnehmenden Hülse (15) des Scharnierflügels (6) drehbar und mit einer Kopfschraube (16) zum Fixieren derselben in der gewünschten Drehwinkellage versehen ist.

4. Scharnier nach einem der Ansprüche 1 bis 3, **dadurch gekennzeichnet, dass**
der Scharnierbolzen (9) in dem in die Bohrung (17) der Exzenterhülse (14) ragenden Teil (21) mit einem kleineren Durchmesser als im rahmenseitigen Scharnierflügel (7) versehen ist.

5. Scharnier nach einem der Ansprüche 1 bis 4, **dadurch gekennzeichnet, dass**
der Scharnierbolzen (9) mit einer als Inbusschraube oder dergleichen ausgebildeten Kopfschraube (22) versehen ist.

6. Scharnier nach Anspruch 1, **dadurch gekennzeichnet, dass** der Verstellmechanismus (10) im unteren rahmenseitigen Scharnierflügel (7) bei vertikaler Anordnung der Achse (8) angeordnet ist.

## Claims

1. Hinge for a door, a window, or a similar structural component, with at least one hinge leaf (6, 7) on the structural component side and one on the frame side, which can be rotated relative to one another about an axis (8) of a hinge pin (9) which connects them to one another, wherein, in the installed state, the hinge leaf (6) on the structural component side is mounted such as to pivot at the hinge leaf (7) on the frame side, wherein the hinge pin (9) and the one hinge leaf (6, 7) are provided with an adjustment mechanism (10), by means of which the hinge pin can be adjusted in this one hinge leaf (7) sufficiently far in both axial directions that, in the released position, it is located at a distance from the adjacent side edge (6") of the other hinge leaf (7, 6) on the structural component side, inasmuch as, in the installed state, it engages in a borehole (17) of the hinge leaf (6) in order to provide for the pivot mounting, wherein the adjustment mechanism (10) is provided as a screw connection between the hinge pin (9) and the hinge leaf (6, 7), wherein the adjustment mechanism (10) is formed in a guide sleeve (12) of the hinge leaf (7) on the frame side, and in the hinge pin (9), **characterized in that**
for the screw connection of the adjustment mechanism (10), an internal thread is worked into the lower part of the guide sleeve (12), and an outer thread (13) at the hinge pin (9), over approximately such a length that, in the released retracted position, it is still partially screwed into this guide sleeve (12), wherein the hinge pin (9), mounted in the borehole (17) in the hinge leaf (6), is guided in an eccentric sleeve (14) with a parallel axis to it and with an adjustable axis of rotation, and can be pushed back on the upper side as far as a bearing element (18) of the eccentric sleeve (14).

2. Hinge according to claim 1, **characterized in that**
the screw connection is configured as a thread, a bayonet connection, or the like.

3. Hinge according to claim 1 or 2, **characterized in that**
the eccentric sleeve (14) can be rotated in a sleeve (15) of the hinge leaf (6) which receives it, and is provided with a head screw (16) for fixing it in the desired rotational angle position.

4. Hinge according to any one of claims 1 to 3, **characterized in that**
the hinge pin (9), in the part (21) which projects into the borehole (17) of the eccentric sleeve (14), has a smaller diameter than in the hinge leaf (7) on the frame side.

5. Hinge according to any one of claims 1 to 4, **characterized in that**
the hinge pin (9) is provided with a head screw (22) which is configured as a hexagonal screw or the like.

6. Hinge according to claim 1, **characterized in that** the adjustment mechanism (10) is arranged in the lower hinge leaf (7) on the frame side in a vertical arrangement of the axis (8).

## Revendications

1. Charnière d'une porte, d'une fenêtre ou d'un composant similaire, comprenant au moins une lame (6, 7) de charnière du côté du composant et du côté du cadre, qui peuvent tourner l'une par rapport à l'autre autour d'un axe (8) d'un boulon (9) de charnière les reliant entre elles, dans lequel la lame (6) de la charnière du côté du composant est, à l'état monté, montée pivotante sur la lame (7) de la charnière du côté du cadre, dans lequel le boulon (9) de la charnière et la une lame (6, 7) de la charnière sont pourvues d'un mécanisme (10) de déplacement, au moyen duquel le boulon de la charnière peut être déplacé dans cette une lame (7) de la charnière, si loin dans les deux directions de l'axe qu'il se trouve, dans la position desserrée, à distance du bord (6") latéral voisin de l'autre lame (7, 6) de la charnière du côté du composant, par le fait qu'il pénètre, pour le montage en pivotement, dans l'état monté dans un trou (17) de la lame (6) de la charnière, dans lequel le mécanisme (10) de déplacement est prévu sous la forme d'un raccord vissé entre le boulon (9) de la charnière et la lame (6, 7) de la charnière, dans lequel le mécanisme (10) de déplacement est constitué en un manchon (12) de guidage de la lame (7) de la charnière du côté du cadre et en le boulon (9) de la charnière, **caractérisée en ce que**
lors du raccord vissé du mécanisme (10) de déplacement, un taraudage est ménagé dans la partie inférieure du manchon (12) de guidage et un filetage (13) dans le boulon (9) de la charnière, à peu près sur une longueur telle que, dans la position rétractée serrée, il est vissé encore en partie dans ce manchon (12) de guidage, dans lequel le boulon (9) de la charnière, monté dans le trou (17) de la lame (6) de la charnière, est guidé dans un manchon (14) excentré réglable parallèlement à l'axe par rapport à lui en angle de rotation et peut être poussé du côté supérieur jusqu'à un élément (18) de palier du manchon (14) excentré.

2. Charnière suivant la revendication 1, **caractérisée en ce que**
le raccord vissé est constitué sous la forme d'un filetage, d'une baïonnette ou similaire.

3. Charnière suivant la revendication 1 ou 2, **caractérisée en ce que**
le manchon (14) excentré peut tourner dans un manchon (15) le recevant de la lame (6) de la charnière et est pourvu d'une vis (16) à tête pour sa fixation en la position angulaire en rotation souhaitée.

4. Charnière suivant l'une des revendications 1 à 3, **caractérisée en ce que**
le boulon (9) de la charnière est pourvu, dans la partie (21) pénétrant dans le trou (17) du manchon (14) excentré, d'un diamètre plus petit que dans la lame (7) de la charnière du côté du cadre.

5. Charnière suivant l'une des revendications 1 à 4, **caractérisée en ce que**
le boulon (9) de la charnière est pourvu d'une vis (22) à tête constituée sous la forme d'une vis à tête creuse cylindrique à six pans ou similaire.

6. Charnière suivant la revendication 1, **caractérisée en ce que**
le mécanisme (10) de déplacement est disposé, lorsque l'axe (8) est disposé verticalement, dans la lame (7) inférieure de la charnière du côté du cadre.
